# FASCICULE DE BREVET EUROPEEN

(11) **EP 4 433 762 B1**
(45) Date de publication et mention de la délivrance du brevet: **13.08.2025**
(21) Numéro de dépôt: 22809123.7
(22) Date de dépôt: 26.10.2022
(51) Int. Cl.: F25B 9/12, F25D 19/00

(54) **DISPOSITIF DE RÉFRIGÉRATION À DILUTION**
VERDÜNNUNGSKÄLTEGERÄT
DILUTION REFRIGERATION DEVICE

(30) Priorité: 19.11.2021 FR 2112235
(43) Date de publication de la demande: 25.09.2024
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: GUIA, Olivier, 38360 Sassenage (FR)
(74) Mandataire: Air Liquide
(86) Numéro de dépôt international: PCT/EP2022/079869
(87) Numéro de publication internationale: WO 2023/088648

(56) Documents cités:
- FR-A1- 3 107 586
- JP-A- 2001 304 709
- US-A- 3 922 881

## Description

L'invention concerne un dispositif de réfrigération à dilution.

L'invention concerne plus particulièrement un dispositif de réfrigération à dilution pour l'obtention de très basses températures, notamment dans la gamme comprise entre le milliKelvin et la centaine de milliKelvin, comprenant un circuit de travail en boucle contenant un fluide de cycle comprenant un mélange d'hélium d'isotope 3 (3He) et d'hélium d'isotope 4 (4He), le circuit de travail comprenant, disposés en série et reliés fluidiquement via un premier ensemble de conduites, une chambre de mélange, un bouilleur et un organe de transfert, le premier ensemble de conduites étant configuré pour transférer du fluide de cycle d'une sortie de la chambre de mélange à une entrée du bouilleur et d'une sortie du bouilleur à une entrée de l'organe de transfert, le circuit de travail comprenant un deuxième ensemble de conduites reliant une sortie de l'organe de transfert à une entrée de la chambre de mélange, le circuit de travail comprenant au moins une première section d'échange de chaleur entre au moins une partie du premier ensemble de conduite et le deuxième ensemble de conduites, la première section d'échange de chaleur comprenant au moins un échangeur de chaleur située entre le bouilleur et la chambre de mélange.

L'invention concerne en particulier un dispositif de réfrigération cryogénique de forte puissance à basse ou très basse température (c'est-à-dire potentiellement jusque dans la gamme de température du milliKelvin à la centaine de milliKelvin).

L'utilisation de la réfrigération à des températures inférieures à la centaine de milliKelvin concerne essentiellement les applications pour l'étude de la matière et des phénomènes quantiques, pour la réalisation de détecteurs de rayonnement électromagnétique.

Les besoins de puissance froide fournis par un tel dispositif sont croissants. Cependant, l'augmentation de la puissance nécessite généralement une augmentation du volume d'hélium nécessaire. L'augmentation de la puissance fournie a également des conséquences sur les composants du dispositif et notamment la boîte à mélange et les échangeurs de chaleur (section(s) d'échange de chaleur). FR 3 107 586 Aldivulgue un dispositif de réfrigération à dilution selon le préambule de la revendication 1.

Un but de la présente invention est de pallier tout ou partie des inconvénients de l'art antérieur relevés ci-dessus.

Par exemple, un but est de permettre une augmentation de la puissance froide produite par un tel dispositif tout en maîtrisant son encombrement et/ou la quantité d'hélium 3 nécessaire.

A cette fin, le dispositif selon l'invention tel que défini dans la revendication 1, par ailleurs conforme à la définition générique qu'en donne le préambule ci-dessus, est essentiellement caractérisé en ce que le premier ensemble de conduites comprend, entre la chambre de mélange et le bouilleur une première portion à plusieurs premières branches de conduites agencées en parallèle subdivisant le flux de cycle en plusieurs flux parallèles, et en ce que le deuxième ensemble de conduites comprend, entre le bouilleur et la chambre de mélange, une seconde portion de plusieurs secondes branches conduites agencées en parallèle subdivisant le flux de cycle en plusieurs flux parallèles, et en ce que la première section d'échange de chaleur comprend plusieurs échangeurs de chaleur à contre-courant assurant chacun un échange thermique entre une première branche de conduite de la première portion et une seconde branche de conduite de la seconde portion.

Par ailleurs, des modes de réalisation de l'invention peuvent comporter l'une ou plusieurs des caractéristiques suivantes :
- le circuit de travail comporte autant de premières branches de conduites agencées en parallèle que de secondes branches de conduites agencées en parallèle,
- chaque première branche de conduites est en échange thermique avec une seconde branche de conduite dans au moins un échangeur de chaleur à contre-courant,
- chaque première branche de conduites est en échange thermique avec une seconde branche de conduite dans un groupe respectif de plusieurs échangeurs de chaleur à contre-courant distincts disposés en série dans le circuit,
- la première portion comprend deux, trois ou plus de trois premières branches de conduites agencées en parallèle,
- la seconde portion comprend deux, trois ou plus de trois secondes branches de conduites agencées en parallèle,
- la première section d'échange de chaleur comprend deux, trois quatre, cinq ou plus de cinq échangeurs de chaleur à contre-courant distincts disposés en série dans le circuit assurant chacun un échange thermique entre une première branche et une seconde branche de conduites,
- les extrémités amont des premières branches de conduites de la première portion sont reliées à une même chambre de mélange,
- les extrémités aval des secondes branches de conduites de la seconde portion sont reliées à une même chambre de mélange,
- le dispositif comprend une enceinte isolée thermiquement qui contient les parties froides cryogéniques du dispositif et en particulier la première section d'échange de chaleur,
- l'enceinte a une forme générale cylindrique s'étendant selon une direction verticale, les échangeurs de chaleur à contre-courant étant disposés dans des plans horizontaux et répartis verticalement, les échangeurs de chaleur étant reliés fluidiquement les uns aux autres via des tuyauteries,
- le dispositif comprend plusieurs groupes d'échangeurs de chaleur à contre-courant distincts disposés en série dans le circuit,
- au moins une partie des échangeurs de chaleur de chacun des groupes sont disposés sensiblement horizontalement, au moins deux groupes d'échangeurs étant disposés de façon adjacente et s'étendant selon des axes verticaux respectifs distincts,
- les échangeurs de chaleur d'au moins un groupe sont disposés sensiblement dans un même plan horizontal, les échangeurs étant répartis en arc de cercle et reliés fluidiquement les uns aux autres via des tuyauteries, par exemple courbes,
- au moins une partie des échangeurs de chaleur d'un premier groupe d'échangeurs de chaleur sont intercalés au moins en partie entre les échangeurs de chaleur d'une second groupe d'échangeurs de chaleur adjacent.

L'invention peut concerner également tout dispositif ou procédé alternatif comprenant toute combinaison des caractéristiques ci-dessus ou ci-dessous. La portée de l'invention est définie uniquement par les revendications annexées.

D'autres particularités et avantages apparaîtront à la lecture de la description ci-après, faite en référence aux figures dans lesquelles :
[Fig.1] représente une vue schématique et partielle illustrant un premier exemple de structure et de fonctionnement d'un dispositif de réfrigération selon l'invention,
[Fig.2] représente une vue de dessus, schématique et partielle, illustrant un détail d'un premier mode de réalisation possible de l'agencement d'échangeurs de chaleur d'un tel dispositif,
[Fig.3] représente une vue de côté, schématique et partielle, illustrant un deuxième mode de réalisation possible de l'agencement d'échangeurs de chaleur d'un tel dispositif,
[Fig.4] représente une vue de côté, schématique et partielle, illustrant un troisième mode de réalisation possible de l'agencement d'échangeurs de chaleur d'un tel dispositif.

Le dispositif 1 de réfrigération à dilution représenté à la [Fig.1] comprend un circuit 20 de travail en boucle contenant un fluide de cycle comprenant typiquement un mélange d'hélium d'isotope 3 (« 3He » ou « hélium 3 ») et d'hélium d'isotope 4 (« 4He » ou « hélium 4 »). Ce circuit 20 de travail comprend, disposés en série et reliés fluidiquement via un premier ensemble de conduites 2, 12, 4, une chambre 3 de mélange, un bouilleur 5 et un organe 6 de transfert fluidique du fluide de cycle.

Le premier ensemble de conduites 2, 12, 4 est configuré pour transférer du fluide de cycle d'une sortie de la chambre 3 de mélange à une entrée du bouilleur 5 et d'une sortie du bouilleur 5 à une entrée de l'organe 6 de transfert.

Le circuit 20 de travail comprend un deuxième ensemble de conduites 7, 17 reliant une sortie de l'organe 6 de transfert à une entrée de la chambre de mélange 3.

Le bouilleur 5 (ou évaporateur) assure classiquement une séparation de phase entre l'hélium 3 et l'hélium 4 (le bain, qui contient par exemple 1% en mole d'hélium 3 est par exemple à une température comprise entre 0,7K et 1K). Le bouilleur 5 alimente l'organe 6 de transfert en hélium 3 via le premier ensemble 4 de conduite.

Dans la chambre 3 de mélange la température peut être de l'ordre par exemple de 5mK à 300mK et notamment entre 5mK et 150mK. L'hélium 3 concentré renvoyé par l'organe 6 de transfert dans la chambre 3 de mélange peut être localisé en partie supérieure de cette chambre 3, au-dessus d'une phase liquide diluée (contenant par exemple 6 à 7 % d'hélium 3). Une extrémité du premier ensemble de conduites 7 débouche par exemple dans cette phase concentrée supérieure.

Dans la chambre 3 de mélange, la phase concentrée en hélium 3 injectée se dilue dans la phase diluée, c'est ce processus de dilution endothermique qui produit la puissance frigorifique à la température de la chambre 3 de mélange.

Le froid produit peut être utilisé pour refroidir un utilisateur (symbolisé par la référence 24 à la [Fig.1]) ou au niveau de plateaux conducteurs thermiques du dispositif non représentés par souci de simplification.

Le circuit 20 de travail comprend au moins une première section 9 d'échange de chaleur entre au moins une partie du premier ensemble de conduites 2, 12, 4 et le deuxième ensemble de conduite 7. La première section 9 d'échange de chaleur est située entre le bouilleur 5 et la chambre 3 de mélange.

L'ensemble des composants cryogéniques (froids en mode de fonctionnement) sont placés par exemple dans une enceinte 30 étanche ou « boîte froide » (et de préférence isolée sous vide).

Cette portion 9 d'échange de chaleur utilise classiquement au moins un échangeur de chaleur à contre-courant qui permet de pré-refroidir la phase concentrée en Hélium3 réinjectée dans la boîte 3 à mélange par la phase diluée en hélium3 qui remonte de cette chambre 3 de mélange vers le bouilleur 5.

L'efficacité des échangeurs 9 de chaleur à contre-courant entre phases diluée et phase concentrée est le point critique de ces réfrigérateurs à dilution. Les résistances thermiques dites de Kapitza qui apparaissent à très basses températures entre l'hélium et les matériaux solides et s'accroissent comme l'inverse du carré de la température rendent très difficile et critique le dimensionnement de ces échangeurs.

L'organe 6 de transfert comprend par exemple un compresseur du fluide de cycle et/ ou un échangeur de chaleur. Par exemple, ce compresseur 6 fonctionne à température ambiante (par exemple en dehors d'une boîte 30 froide qui contient le reste du dispositif). C'est-à-dire que ce compresseur 6 peut être à température non cryogénique en configuration de fonctionnement du dispositif 1 de réfrigération à dilution.

Le dispositif 1 peut comprendre en outre au moins un organe 22 de refroidissement en échange thermique avec le circuit 20 de travail et configuré pour transférer des frigories au fluide de cycle, c'est-à-dire pour refroidir le fluide de cycle. Par exemple, l'organe 22 de refroidissement comprend un échange thermique avec le circuit 20 de travail (second ensemble de conduites 7) pour refroidir le fluide à la sortie de l'organe 6 de transfert (par exemple à une température comprise entre 1,3 et 1,4K.

Le circuit 20 de travail peut comprendre en outre un organe de pompage cryogénique (non représenté par souci de simplification).

Selon une particularité avantageuse, le premier ensemble de conduites comprend, entre la chambre 3 de mélange et le bouilleur 5, une première portion à plusieurs premières branches de conduites 12 agencées en parallèle subdivisant le flux de cycle en plusieurs flux parallèles.

Par exemple, entre le bouilleur 5 et la chambre de mélange 3, les conduites 2, 7 uniques comportent des ramifications en parallèle.

De même, le deuxième ensemble de conduites comprend, entre le bouilleur 5 et la chambre de mélange 3, une seconde portion de plusieurs secondes branches de conduites 17 agencées en parallèle subdivisant le flux de cycle en plusieurs flux parallèles.

De plus, la première section 9 d'échange de chaleur comprend plusieurs échangeurs de chaleur 19, 29 discrets à contre-courant assurant chacun un échange thermique entre au moins une première branche de conduite 12 de la première portion et au moins une seconde branche de conduite 17 de la seconde portion.

Cet agencement des échangeurs relativement aux flux de fluide de cycle permet une augmentation de la puissance froide disponible en gardant un encombrement limité. De plus, pour une même puissance froide, le volume d'He3 nécessaire est réduit (par exemple de l'ordre de 20 à 30 litres pour produire 20µW à 20mK au lieu de 50 litres pour les solutions connues pour une pression équivalente). Cette architecture en parallèle permet en outre d'utiliser plusieurs échangeurs de chaleur identiques ou différents, par exemple des échangeurs de chaleur du type fritté avec des coques ou carter identiques ou de dimensions variables.

De même, la taille (section) des branches (canalisations) reliant les échangeurs peut varier ou être identique.

De préférence, le circuit 20 de travail comporte autant de premières branches de conduites 12 agencées en parallèle que de secondes branches de conduites 17 agencées en parallèle (deux et deux dans l'exemple de la [Fig.1] et dans l'exemple de la [Fig.3]).

Comme illustré, de préférence chaque première branche de conduites 12 est en échange thermique avec une seconde branche de conduite 17 dans au moins un échangeur 19, 29 de chaleur à contre-courant (et de préférence dans plusieurs échangeurs de chaleur).

Par exemple, chaque première branche de conduites 12 est en échange thermique avec une seconde branche de conduite 17 dans un groupe respectif de plusieurs échangeurs 19, 29 de chaleur à contre-courant distincts disposés en série dans le circuit 20 (deux échangeurs de chaleur dans l'exemple de la [Fig.1], trois dans l'exemple de la [Fig.4] et cinq dans l'exemple de la [Fig.3]).

Ainsi, la première section 9 d'échange de chaleur peut comprendre deux, trois quatre, cinq ou plus de cinq échangeurs de chaleur 19, 29 à contre-courant distincts disposés en série dans le circuit 20 assurant chacun un échange thermique entre une première branche et une seconde branche de conduites. Bien entendu tout autre nombre d'échangeurs de chaleur en série peut être envisagé et le nombre d'échangeurs peut être différent d'une paire de branches en parallèle en échange thermique à une autre paire de branches en parallèle en échange thermique.

Par exemple, la première portion peut comprendre deux, trois ou plus de trois premières branches de conduites 12 agencées en parallèle. De même, la seconde portion peut comprendre deux, trois ou plus de trois secondes branches de conduites 17 agencées en parallèle.

Les extrémités amont des premières branches de conduites 12 de la première portion sont de préférence reliées à une même chambre 3 de mélange (mais une architecture à plusieurs chambres 3 de mélange discrètes recevant le flux de fluide de cycle d'une ou plusieurs conduites 12 peut être envisagée).

De même, les extrémités aval des secondes branches de conduites 17 de la seconde portion sont de préférence reliées à une même chambre 3 de mélange (ou plusieurs chambres 3 de mélange).

Comme symbolisé aux [Fig.1], [Fig.2] et [Fig.4], l'enceinte 30 peut avoir une forme générale cylindrique s'étendant selon une direction verticale. Les échangeurs 19, 29 de chaleur à contre-courant peuvent être disposés dans des plans horizontaux et répartis verticalement (cf. [Fig.1], [Fig.3] et [Fig.4]). Les échangeurs 19, 29 de chaleur peuvent être reliés fluidiquement les uns aux autres via des tuyauteries 13 ou raccords. Ainsi, le dispositif 1 peut comprendre plusieurs groupes d'échangeurs 19, 29 de chaleur à contre-courant distincts disposés verticalement en série dans le circuit 20.

Comme visible à la [Fig.3], tout ou partie des échangeurs 19, 29 peuvent avoir une forme de plaque plane, par exemple discoïdale (éventuellement ajourée au centre).

De même, au moins une partie des échangeurs 19, 29 de chaleur de chacun des groupes d'échangeurs de chaleur en série peuvent être disposés sensiblement horizontalement. Au moins deux groupes d'échangeurs peuvent être disposés de façon adjacente et s'étendant selon des axes verticaux respectifs distincts.

De plus, comme schématisé à la [Fig.4], au moins une partie des échangeurs 19, 29 de chaleur d'un premier groupe d'échangeurs de chaleur peuvent être intercalés au moins en partie entre les échangeurs de chaleur 29, 19 d'un second groupe d'échangeurs de chaleur adjacent. Ceci permet de limiter le volume du dispositif 1 dans la direction transversale à la direction verticale d'empilement des échangeurs.

Comme illustré dans l'exemple de la [Fig.2], les échangeurs 19, 29 de chaleur de chaque groupe peuvent être disposés sensiblement dans un même plan horizontal. Les échangeurs 19 29 peuvent être répartis en arc de cercle et reliés fluidiquement les uns aux autres via des tuyauteries 13, par exemple courbes.

De plus, les tuyauteries 13 des différents groupes d'échangeurs peuvent être entrelacées ou croisées. Les échangeurs 19, 29 peuvent ainsi être disposés concentriquement et/ou disposés de façon alternée d'un groupe à l'autre. C'est-à-dire que les échangeurs 19, 29 de chaleur de chacun des deux groupes d'échangeurs peuvent être disposés de façon alternée sensiblement sur un même arc de cercle et sensiblement dans un même plan.

Bien entendu l'invention n'est pas limitée aux exemples décrits ci-dessus. Ainsi, les échangeurs 19, 29 de chaleur peuvent être agencés selon d'autres configurations (par exemple selon une configuration ramifiée. De plus, au moins une partie des plusieurs échangeurs 19, 29 de chaleur désignés ci-dessus peuvent être plusieurs sections distinctes d'un même échangeur de chaleur (par exemple un boîtier d'échangeur comprenant plusieurs sections indépendantes distinctes).

De même, le circuit du dispositif 1 peut comporter d'autre(s) portion de refroidissement en échange avec un organe de refroidissement pour assurer un pré-refroidissement du fluide de cycle (par exemple à une température de l'ordre de 4K et/ ou 2K).

Le dispositif 1 peut éventuellement comporter plusieurs boucles de dilution partageant les mêmes échangeurs 19, 29 de chaleur ou ayant des échangeurs de chaleur respectifs distincts.

L'invention permet d'augmenter la puissance froide produite par dilution.

## Revendications

1. Dispositif de réfrigération à dilution pour l'obtention de très basses températures, notamment dans la gamme comprise entre le milliKelvin et la centaine de milliKelvin, comprenant un circuit (20) de travail en boucle contenant un fluide de cycle comprenant un mélange d'hélium d'isotope 3 (3He) et d'hélium d'isotope 4 (4He), le circuit (20) de travail comprenant, disposés en série et reliés fluidiquement via un premier ensemble de conduites (2, 12, 4), une chambre (3) de mélange, un bouilleur (5) et un organe (6) de transfert, le premier ensemble de conduites (2, 12, 4) étant configuré pour transférer du fluide de cycle d'une sortie de la chambre (3) de mélange à une entrée du bouilleur (5) et d'une sortie du bouilleur (5) à une entrée de l'organe (6) de transfert, le circuit (20) de travail comprenant un deuxième ensemble de conduites (7, 17) reliant une sortie de l'organe (6) de transfert à une entrée de la chambre de mélange (3), le circuit (20) de travail comprenant au moins une première section (9) d'échange de chaleur entre au moins une partie du premier ensemble de conduite (2, 12) et le deuxième ensemble de conduites (7, 17), la première section (9) d'échange de chaleur comprenant un ensemble d'échangeur(s) (5) de chaleur et étant située entre le bouilleur (5) et la chambre (3) de mélange, **caractérisé en ce que** le premier ensemble de conduites comprend, entre la chambre (3) de mélange et le bouilleur (5) une première portion à plusieurs premières branches de conduites (12) agencées en parallèle subdivisant le flux de cycle en plusieurs flux parallèles, et **en ce que** le deuxième ensemble de conduites comprend, entre le bouilleur (5) et la chambre de mélange (3), une seconde portion de plusieurs secondes branches conduites (17) agencées en parallèle subdivisant le flux de cycle en plusieurs flux parallèles, et **en ce que** la première section (9) d'échange de chaleur comprend plusieurs échangeurs de chaleur (19, 29) à contre-courant assurant chacun un échange thermique entre une première branche de conduite (12) de la première portion et une seconde branche de conduite (17) de la seconde portion.

2. Dispositif selon la revendication 1, **caractérisé en ce que** le circuit (20) de travail comporte autant de premières branches de conduites (12) agencées en parallèle que de secondes branches de conduites (17) agencées en parallèle.

3. Dispositif selon la revendication 1 ou 2, **caractérisé en ce que** chaque première branche de conduites (12) est en échange thermique avec une seconde branche de conduite (17) dans au moins un échangeur (19, 29) de chaleur à contre-courant.

4. Dispositif selon l'une quelconque des revendications 1 à 3, **caractérisé en ce que** chaque première branche de conduites (12) est en échange thermique avec une seconde branche de conduite (17) dans un groupe respectif de plusieurs échangeurs (19, 29) de chaleur à contre-courant distincts disposés en série dans le circuit (20).

5. Dispositif selon l'une quelconque des revendications 1 à 4, **caractérisé en ce que** la première portion comprend deux, trois ou plus de trois premières branches de conduites (12) agencées en parallèle.

6. Dispositif selon l'une quelconque des revendications 1 à 5, **caractérisé en ce que** la seconde portion comprend deux, trois ou plus de trois secondes branches de conduites (17) agencées en parallèle.

7. Dispositif selon l'une quelconque des revendications 1 à 6, **caractérisé en ce que** la première section (9) d'échange de chaleur comprend deux, trois quatre, cinq ou plus de cinq échangeurs de chaleur (19, 29) à contre-courant distincts disposés en série dans le circuit (20) assurant chacun un échange thermique entre une première branche et une seconde branche de conduites.

8. Dispositif selon l'une quelconque des revendications 1 à 7, **caractérisé en ce que** les extrémités amont des premières branches de conduites (12) de la première portion sont reliées à une même chambre (3) de mélange.

9. Dispositif selon l'une quelconque des revendications 1 à 8, **caractérisé en ce que** les extrémités aval des secondes branches de conduites (17) de la seconde portion sont reliées à une même chambre (3) de mélange.

10. Dispositif selon l'une quelconque des revendications 1 à 9, **caractérisé en ce qu'**il comprend une enceinte (30) isolée thermiquement qui contient les parties froides cryogéniques du dispositif et en particulier la première section (9) d'échange de chaleur.

11. Dispositif selon la revendication 10, **caractérisé en ce que** l'enceinte (30) a une forme générale cylindrique s'étendant selon une direction verticale et **en ce que** les échangeurs (19, 29) de chaleur à contre-courant sont disposés dans des plans horizontaux et répartis verticalement, les échangeurs (19, 29) de chaleur étant reliés fluidiquement les uns aux autres via des tuyauteries (13).

12. Dispositif selon les revendications 4 et 11 prises en combinaison, **caractérisé en ce qu'**il comprend plusieurs groupes d'échangeurs (19, 29) de chaleur à contre-courant distincts disposés en série dans le circuit (20).

13. Dispositif selon la revendication 12, **caractérisé en ce qu'**au moins une partie des échangeurs (19, 29) de chaleur de chacun des groupes sont disposés sensiblement horizontalement, au moins deux groupes d'échangeurs étant disposés de façon adjacente et s'étendant selon des axes verticaux respectifs distincts.

14. Dispositif selon la revendication 12, **caractérisé en ce que** les échangeurs (19, 29) de chaleur d'au moins un groupe sont disposés sensiblement dans un même plan horizontal, les échangeurs (19 29) étant répartis en arc de cercle et reliés fluidiquement les uns aux autres via des tuyauteries (13), par exemple courbes.

15. Dispositif selon l'une quelconque des revendications 12 à 14, **caractérisé en ce qu'**au moins une partie des échangeurs (19, 29) de chaleur d'un premier groupe d'échangeurs de chaleur sont intercalés au moins en partie entre les échangeurs de chaleur (29, 19) d'une second groupe d'échangeurs de chaleur adjacent.

## Patentansprüche

1. Verdünnungskältegerät zur Erzielung sehr niedriger Temperaturen, insbesondere im Bereich zwischen einem Millikelvin und etwa hundert Millikelvin, aufweisend einen geschlossenen Arbeitskreis (20), der ein ein Gemisch aus Helium des Isotops 3 (3He) und Helium des Isotops 4 (4He) aufweisendes Zyklusfluid enthält, wobei der Arbeitskreis (20), in Reihe angeordnet und über einen ersten Satz Leitungen (2, 12, 4) fluidisch verbunden, eine Mischkammer (3), einen Siedekessel (5) und ein Überführungsorgan (6) aufweist, wobei der erste Satz Leitungen (2, 12, 4) ausgelegt ist, Zyklusfluid von einem Auslass der Mischkammer (3) zu einem Einlass des Siedekessels (5) und von einem Auslass des Siedekessels (5) zu einem Einlass des Überführungsorgans (6) zu überführen, wobei der Arbeitskreis (20) einen einen Auslass des Überführungsorgans (6) mit einem Einlass der Mischkammer (3) verbindenden zweiten Satz Leitungen (7, 17) aufweist, wobei der Arbeitskreis (20) mindestens einen ersten Wärmeaustauschabschnitt (9) zwischen mindestens einem Teil des ersten Satzes Leitungen (2, 12) und dem zweiten Satz Leitungen (7, 17) aufweist, wobei der erste Wärmeaustauschabschnitt (9) einen Satz von Wärmetauscher(n) (5) aufweist und zwischen dem Siedekessel (5) und der Mischkammer (3) gelegen ist, **dadurch gekennzeichnet, dass** der erste Satz Leitungen zwischen der Mischkammer (3) und dem Siedekessel (5) einen ersten Teil mit mehreren parallel angeordneten, den Zyklusfluss in mehrere parallele Flüsse unterteilenden ersten Leitungszweigen (12) aufweist und dass der zweite Satz Leitungen zwischen dem Siedekessel (5) und der Mischkammer (3) einen zweiten Teil mit mehreren parallel eingerichteten, den Zyklusfluss in mehrere parallele Flüsse unterteilenden zweiten Leitungszweigen (17) aufweist und dass der erste Wärmeaustauschabschnitt (9) mehrere Gegenstrom-Wärmetauscher (19, 29) aufweist, die jeweils einen Wärmeaustausch zwischen einem ersten Leitungszweig (12) des ersten Teils und einem zweiten Leitungszweig (17) des zweiten Teils gewährleisten.

2. Vorrichtung nach Anspruch 1, **dadurch gekennzeichnet, dass** der Arbeitskreis (20) so viele parallel eingerichtete erste Leitungszweige (12) wie parallel eingerichtete zweite Leitungszweige (17) umfasst.

3. Vorrichtung nach Anspruch 1 oder 2, **dadurch gekennzeichnet, dass** jeder erste Leitungszweig (12) in mindestens einem Gegenstrom-Wärmetauscher (19, 29) mit einem zweiten Leitungszweig (17) in Wärmeaustausch steht.

4. Vorrichtung nach einem der Ansprüche 1 bis 3, **dadurch gekennzeichnet, dass** jeder erste Leitungszweig (12) in einer jeweiligen Gruppe mehrerer, verschiedener, in dem Kreis (20) in Reihe angeordneter Gegenstrom-Wärmetauscher (19, 29) mit einem zweiten Leitungszweig (17) in Wärmeaustausch steht.

5. Vorrichtung nach einem der Ansprüche 1 bis 4, **dadurch gekennzeichnet, dass** der erste Teil zwei, drei oder mehr als drei parallel eingerichtete erste Leitungszweige (12) aufweist.

6. Vorrichtung nach einem der Ansprüche 1 bis 5, **dadurch gekennzeichnet, dass** der zweite Teil zwei, drei oder mehr als drei parallel eingerichtete zweite Leitungszweige (17) aufweist.

7. Vorrichtung nach einem der Ansprüche 1 bis 6, **dadurch gekennzeichnet, dass** der erste Wärmeaustauschabschnitt (9) zwei, drei, vier, fünf oder mehr als fünf verschiedene, in dem Kreis (20) in Reihe angeordnete Gegenstrom-Wärmetauscher (19, 29) aufweist, die jeweils einen Wärmeaustausch zwischen einem ersten Leitungszweig und einem zweiten Leitungszweig gewährleisten.

8. Vorrichtung nach einem der Ansprüche 1 bis 7, **dadurch gekennzeichnet, dass** die stromaufwärtigen Enden der ersten Leitungszweige (12) des ersten Teils mit einer gleichen Mischkammer (3) verbunden sind.

9. Vorrichtung nach einem der Ansprüche 1 bis 8, **dadurch gekennzeichnet, dass** die stromabwärtigen Enden der zweiten Leitungszweige (17) des zweiten Teils mit einer gleichen Mischkammer (3) verbunden sind.

10. Vorrichtung nach einem der Ansprüche 1 bis 9, **dadurch gekennzeichnet, dass** sie ein wärmegedämmtes Gehäuse (30) aufweist, das die kryogenen kalten Teile der Vorrichtung und insbesondere den ersten Wärmeaustauschabschnitt (9) enthält.

11. Vorrichtung nach Anspruch 10, **dadurch gekennzeichnet, dass** das Gehäuse (30) eine allgemeine zylindrische Form hat, die sich gemäß einer vertikalen Richtung erstreckt, und dass die Gegenstrom-Wärmetauscher (19, 29) in horizontalen Ebenen angeordnet und vertikal verteilt sind, wobei die Wärmetauscher (19, 29) über Rohrleitungen (13) fluidisch miteinander verbunden sind.

12. Vorrichtung nach den Ansprüchen 4 und 11 in Kombination, **dadurch gekennzeichnet, dass** sie mehrere Gruppen verschiedener, in dem Kreis (20) in Reihe angeordneter Gegenstrom-Wärmetauscher (19, 29) aufweist.

13. Vorrichtung nach Anspruch 12, **dadurch gekennzeichnet, dass** mindestens ein Teil der Wärmetauscher (19, 29) jeder der Gruppen im Wesentlichen horizontal angeordnet ist, wobei mindestens zwei Gruppen Wärmetauscher nebeneinander angeordnet sind und sich gemäß verschiedener jeweiliger vertikaler Achsen erstrecken.

14. Vorrichtung nach Anspruch 12, **dadurch gekennzeichnet, dass** die Wärmetauscher (19, 29) mindestens einer Gruppe im Wesentlichen in einer gleichen horizontalen Ebene angeordnet sind, wobei die Wärmetauscher (19 29) kreisbogenförmig verteilt und über beispielsweise gekrümmte Rohrleitungen (13) fluidisch miteinander verbunden sind.

15. Vorrichtung nach einem der Ansprüche 12 bis 14, **dadurch gekennzeichnet, dass** mindestens ein Teil der Wärmetauscher (19, 29) einer ersten Gruppe Wärmetauscher zumindest teilweise zwischen den Wärmetauschern (29, 19) einer benachbarten zweiten Gruppe Wärmetauscher angeordnet ist.

## Claims

1. Dilution refrigeration device for achieving very low temperatures, in particular in the range between one millikelvin and around one hundred millikelvin, comprising a working circuit (20) in the form of a loop containing a cycle fluid comprising a mixture of helium-3 (3He) and helium-4 (4He), the working circuit (20) comprising a mixing chamber (3), a boiler (5) and a transfer member (6), which are arranged in series and fluidically connected via a first set of pipes (2, 12, 4), the first set of pipes (2, 12, 4) being configured to transfer cycle fluid from an outlet of the mixing chamber (3) to an inlet of the boiler (5) and from an outlet of the boiler (5) to an inlet of the transfer member (6), the working circuit (20) comprising a second set of pipes (7, 17) connecting an outlet of the transfer member (6) to an inlet of the mixing chamber (3), the working circuit (20) comprising at least a first section (9) for heat exchange between at least some of the first set of pipes (2, 12) and the second set of pipes (7, 17), the first heat exchange section (9) comprising a set of one or more heat exchangers (5) and being situated between the boiler (5) and the mixing chamber (3), **characterized in that** the first set of pipes comprises, between the mixing chamber (3) and the boiler (5), a first portion with a plurality of first pipe branches (12) that are arranged in parallel and subdivide the cycle flow into a plurality of parallel flows, and **in that** the second set of pipes comprises, between the boiler (5) and the mixing chamber (3), a second portion with a plurality of second pipe branches (17) that are arranged in parallel and subdivide the cycle flow into a plurality of parallel flows, and **in that** the first heat exchange section (9) comprises a plurality of counter-current heat exchangers (19, 29), each ensuring heat exchange between a first pipe branch (12) of the first portion and a second pipe branch (17) of the second portion.

2. Device according to Claim 1, **characterized in that** the working circuit (20) has as many first pipe branches (12) arranged in parallel as second pipe branches (17) arranged in parallel.

3. Device according to Claim 1 or 2, **characterized in that** each first pipe branch (12) is in heat exchange with a second pipe branch (17) in at least one counter-current heat exchanger (19, 29).

4. Device according to any one of Claims 1 to 3, **characterized in that** each first pipe branch (12) is in heat exchange with a second pipe branch (17) in a respective group of a plurality of separate counter-current heat exchangers (19, 29) arranged in series in the circuit (20).

5. Device according to any one of Claims 1 to 4, **characterized in that** the first portion comprises two, three or more than three first pipe branches (12) arranged in parallel.

6. Device according to any one of Claims 1 to 5, **characterized in that** the second portion comprises two, three or more than three second pipe branches (17) arranged in parallel.

7. Device according to any one of Claims 1 to 6, **characterized in that** the first heat exchange section (9) comprises two, three, four, five or more than five separate counter-current heat exchangers (19, 29) arranged in series in the circuit (20), each ensuring heat exchange between a first pipe branch and a second pipe branch.

8. Device according to any one of Claims 1 to 7, **characterized in that** the upstream ends of the first pipe branches (12) of the first portion are connected to the same mixing chamber (3).

9. Device according to any one of Claims 1 to 8, **characterized in that** the downstream ends of the second pipe branches (17) of the second portion are connected to the same mixing chamber (3).

10. Device according to any one of Claims 1 to 9, **characterized in that** it comprises a thermally insulated enclosure (30) that contains the cryogenic cold parts of the device and in particular the first heat exchange section (9).

11. Device according to Claim 10, **characterized in that** the enclosure (30) has a cylindrical overall shape extending in a vertical direction, and **in that** the counter-current heat exchangers (19, 29) are arranged in horizontal planes and distributed vertically, the heat exchangers (19, 29) being fluidically connected to one another via pipework (13).

12. Device according to Claims 4 and 11 considered in combination, **characterized in that** it comprises a plurality of groups of separate counter-current heat exchangers (19, 29) arranged in series in the circuit (20).

13. Device according to Claim 12, **characterized in that** at least some of the heat exchangers (19, 29) of each of the groups are arranged substantially horizontally, at least two groups of exchangers being arranged adjacently and extending along separate respective vertical axes.

14. Device according to Claim 12, **characterized in that** the heat exchangers (19, 29) of at least one group are arranged substantially within the same horizontal plane, the exchangers (19, 29) being distributed in a circular arc and fluidically connected to one another via pipework (13), which is for example curved.

15. Device according to any one of Claims 12 to 14, **characterized in that** at least some of the heat exchangers (19, 29) of a first group of heat exchangers are at least partially interposed between the heat exchangers (29, 19) of an adjacent second group of heat exchangers.
